# EUROPÄISCHE PATENTSCHRIFT

(11) **EP 1 198 885 B1**
(45) Veröffentlichungstag und Bekanntmachung des Hinweises auf die Patenterteilung: **17.09.2003**
(21) Anmeldenummer: 00949356.0
(22) Anmeldetag: 15.07.2000
(51) Int. Cl.: H03K 7/08, H01H 47/32

(54) **ELEKTRONISCHE ANTRIEBSSTEUERUNG**
ELECTRONIC DRIVE CONTROL MECHANISM
MECANISME D'ENTRAINEMENT ELECTRONIQUE

(30) Priorität: 26.07.1999 DE 19935045
(43) Veröffentlichungstag der Anmeldung: 24.04.2002
(73) Patentinhaber: Moeller GmbH, 53115 Bonn (DE)
(72) Erfinder: MEID, Wolfgang, D-56218 Mülheim-Kärlich (DE); MELCHERT, Wilhelm, D-53773 Hennef (DE)
(86) Internationale Anmeldenummer: EP0006775
(87) Internationale Veröffentlichungsnummer: WO01008307

(56) Entgegenhaltungen:
- EP-A- 0 779 631
- US-A- 4 770 178
- US-A- 5 214 561
- US-A- 5 579 194
- US-A- 5 818 678
- MURATA Y ET AL: "DEVELOPMENT OF DC POWER CONTRACTOR DRIVING CIRCUIT FOR EV" EVS. INTERNATIONAL ELECTRIC VEHICLE SYMPOSIUM,JP,TOKYO, JEVA, Bd. SYMP. 13, 13. Oktober 1996 (1996-10-13), Seiten 593-599, XP000688977

## Beschreibung

Die Erfindung betrifft eine elektronische Antriebssteuerung nach dem Oberbegriff des Anspruches 1.

Aus der EP 0 789 378 A1 ist eine elektronische Antriebssteuerung für einen Magnetantrieb mit Pulsweitenmodulation des Ankerstromes bekannt. Der Betrieb der Ankerspule erfolgt mit einer konstanten Spannung. In der US-A-5 579 194 ist eine elektronische Antriebssteuerung zur Steuerung einer Antriebspule eines Schützes beschrieben, die ein durch ein Rechenwerk erzeugtes Pulsweitensignal und einem Halbleiterschalter aufweist. Hierbei ist das Pulsweitenverhältnis durch eine nachgeschaltete Impulsformerstufe veränderbar.

Bekannt ist es auch, Microkontroller für derartige Steuerungen einzusetzen. Beim sogenannten Haltebetrieb verringert man den Anzugsstrom um den Faktor 7 bis 12. Um den Haltestrom, und damit die Verlustleistung in der Antriebsspule, möglichst gering zu halten, ist es aufgrund des großen Spannungsbereiches, für die derartige Steuerungen einsetzbar sein sollen, erforderlich, den Haltestrom nicht nur herabzusetzen, sondern auch über den gesamten Spannungsbereich auf einen möglichst geringen Wert konstant zu halten.

Die Frequenz eines Pulsweitenmodulators (PWM) bzw. die Tₒₙ-Zeit kann nicht beliebig gewählt werden. Aufgrund von Geräuschentwicklungen des Magnetkreises durch das Pulsen der Antriebsspule ist es im Gegensatz zur Anzugssteuerung, bei der diese kurzzeitige Geräuschentwicklung vollständig durch den Bewegungsvorgang des gesamten Antriebs überdeckt wird, erforderlich, die PWM-Frequenz für den Haltebetrieb auf eine Frequenz festzulegen, die außerhalb des menschlichen Hörbereichs liegt. Frequenzen außerhalb des menschlichen Hörbereichs liegen oberhalb von 20 kHz. Dies entspricht einer Periodendauer von 50 µs. Durch die erforderliche Stromreduzierung auf den Haltebetrieb würde sich unter Berücksichtigung von Stellreserven und sonstigen Faktoren eine relativ kurze Tₒₙ-Zeit von beispielsweise 400ns ergeben.

Dies läßt sich jedoch nicht immer realisieren, da unter Verwendung von Microkontrollern das Taktverhältnis des PWM-Modulators nicht beliebig, sondern nur als ganzzahliges Vielfaches der Taktfrequenz oder einer daraus abgeleiteten Größe einstellbar ist. Üblich sind Oszillatorfrequenzen bei derartigen Kontrollem von beispielsweise 10 MHz, die intern auf eine Taktfrequenz von 1 MHz heruntergesetzt sind. Als kürzeste Tₒₙ-Zeit kann daher nur minimal 1µs eingestellt werden.

Um jedoch für das menschliche Gehör unangenehme Geräusche zu vermeiden, und möglichst energiesparend und verlustarm einen derartigen Antrieb im Haltebetrieb betreiben zu können, sind jedoch wesentlich kürzere Tₒₙ-Zeiten erforderlich. Darüber hinaus muß berücksichtigt werden, daß derartige Antriebe für einen relativ großen Spannungsbereich geeignet sein sollen und die Halteimpulse entsprechend variabel sein müssen.

Aufgabe der Erfindung ist es daher, eine elektronische Antriebssteuerung nach dem Oberbegriff des Anspruches 1 zu schaffen, mit der über einen großen Spannungsbereich der Haltebetrieb möglichst verlust- und geräuscharm realisiert werden kann.

Die Aufgabe der Erfindung wird durch die kennzeichnenden Merkmale des Anspruches 1 gelöst, während in den abhängigen Ansprüchen besonders vorteilhafte Weiterbildungen der Erfindung gekennzeichnet sind.

Durch die Erfindung sind die Halteimpulse entsprechend fein abstufbar. Die Halteleistung wird in einfacher Weise minimiert.

Anhand der Zeichnung, in der ein Ausführungsbeispiel dargestellt ist, sollen die Erfindung, weitere Ausgestaltungen und Verbesserungen der Erfindung und weitere Vorteile näher beschrieben und erläutert werden.

Es zeigt:
- Fig. 1: eine Darstellung der Antriebsspule mit Halbleiterschaltem für Anzugund Haltebetrieb,
- Fig. 2: eine Darstellung der Kennfeldsteuerung,
- Fig. 3: eine Darstellung der Impulsformerstufe und
- Fig. 4: ein Impuls- und Spannungsdiagramm.

Die Fig. 1 zeigt die Antriebsspule 1 eines Schützes mit einer Freilaufdiode 2, mit einem Halbleiterschalter 3 für den Haltebetrieb, einem weiteren Halbleiterschalter 4 für den Anzugbetrieb und der Impulsformerstufe 5, die dem Steuereingang des Halbleiterelementes 3 vorgeschaltet ist.

Es ist erforderlich, die Widerstandsänderung der Antriebsspule in Abhängigkeit von der Umgebungstemperatur (ϑ) zu kompensieren, wobei die entsprechende Kompensationsschaltung mit dem Bezugszeichen 6 in Fig. 2 angedeutet ist.

Die Temperatur wird bereits auf der Analogseite der Spannungsmessung berücksichtigt, indem durch einen temperaturabhängigen Widerstand der Verstärkungsfaktor des Operationsverstärkers 6 derart beeinflußt wird, daß die gemessene Eingangsspannung mit dem Kehrwert des Korrekturfaktors k_{T} multipliziert wird. Damit ergibt sich eine vollständige Temperaturkompensation der Antriebsspule.

Aufgrund des erforderlichen Rechenaufwandes wird die PWM-Bestimmung mittels einer Kennfeldsteuerung durchgeführt, die in Fig. 2 gezeigt ist. Bei dieser Steuerung, werden die PWM-Werte unter Berücksichtigung aller bestimmbaren, konstanten Korrekturfaktoren bereits im Vorfeld berechnet und als feste Korrekturtabelle in einem Datenspeicher 8 eines Microkontrollers abgelegt. Der Ausgangswert eines A/D-Wandlers 7, mit dem die Eingangsspannung gemessen wird, dient dabei als Adresszeiger, so daß aus der so adressierten Datenspeicherzelle die dazugehörige T_{ON}- bzw. T_{OFF}-Zeit direkt ausgelesen werden kann. Alternativ zu der Temperaturkompensationsschaltung kann noch der variable Korrekturfaktor k_{T} = 1 + α_{CU} * Δυ für die Temperaturkompensation softwaremäßig berücksichtigt werden. Dieser kann eingerechnet, oder, wie hier ausgeführt, bereits durch "Verbiegen" des Spannungszeigers auf der Analogseite der Spannungsmessung berücksichtigt werden.

Bei Microkontrollern ist das Taktverhältnis des PWM-Modulators 9 nicht beliebig, sondern vielmehr nur als ganzzahliges Vielfaches der Taktfrequenz oder einer daraus abgeleiteten Größe einstellbar. Im vorliegenden Fall wird der Microkontroller mit einem Oszillator von 10 MHz betrieben. Die Oszillatorfrequenz wird intern nochmals durch einen Teiler 10/1 auf eine Taktfrequenz von 1 MHz heruntergesetzt, so daß als kürzeste T_{ON}-Zeit minimal 1 µs eingestellt werden kann.

Damit ist die kürzeste T_{ON}-Zeit, die der Microkontroller liefern kann, länger als die minimal für das PWM-Signal geforderte Zeit, so daß für den Haltebetrieb eine zusätzliche Impulsformerstufe zwischen dem PWM-Ausgang des Microkontrollers und dem Halbleiterschalter erforderlich ist, mit der die T_{ON}-Zeit des Microkontrollers entsprechend verkürzt werden kann. Des weiteren ist diese Impulsformerstufe erforderlich, damit die T_{ON}-Zeit feiner aufgelöst werden kann, um die Schrittweite des Haltestromes, und damit der Halteleistung (P_{Halte} ∼ I_{Halte}²), zu minimieren.

Fig. 3 zeigt den Aufbau der Impulsformerstufe 5 aus Fig. 1. Das negierte PWM-Signal (Open- Kollektor) des Microkontrollers wird hier über eine Entkopplungsdiode 10 auf einen Kondensator 11 geschaltet. Die Spannung am Kondensator 11 wird über einen inverter 12 mit Schmitt-Trigger Eingang überwacht. Der Schaltpegel liegt bei ca. 60% von der Versorgungsspannung V_{CC}. Gleichzeitig mit der fallenden Flanke des PWM-Signals des Microkontrollers werden bis zu vier Ausgänge $\overline{\text{Q}}$1 - $\overline{\text{Q}}$4 des Microkontrollers mit Open-Kollektor angesteuert. Diese Ausgänge entladen über die abgestuften Widerstände R1 bis R4 den Kondensator 11. Sobald die Spannung am Kondensator unter die Schwellenspannung abgesunken ist, wird der Halbleiterschalter 3 über den Inverter 12 angesteuert. Die negierten Ausgänge $\overline{\text{Q}}$1 - $\overline{\text{Q}}$4 des Microkontrollers sind auf Openkollektor-Transistorstufen 13 mit Entladewiderständen R1-R4 schaltbar, wobei die Impulsbreite des Ansteuersignals des Halbleiterschalters 3 durch den PWM-Ausgang und die RC-Kombination bestimmbar ist.

Anhand der Fig. 4 soll die Funktionsweise der Impulsformerstufe 5 (in Fig. 3) näher erläutert werden:

Wenn das PWM-Signal auf 0 Volt fällt, entlädt sich der Kondensator 11 in Abhängigkeit der RC-Zeitkonstante, die durch R1 bis R4 bestimmt ist. Bei einer schnellen Entladung (R₁₋₄ = min) fällt die Spannung U_{c} schneller ab, was zu einem früheren Erreichen von U_{c} unterhalb der Schaltschwelle des Inverters führt und zu einem negierten PWM-Signal mit großer T_{ON}-Zeit, wie das dritte Diagramm von oben zeigt. Bei Zuschaltung einer großen Zeitkonstanten fällt die Spannung am Kondensator 11 langsamer ab, was zu einer kurzen T_{ON}-Zeit führt, wie das unterste Diagramm zeigt.

Außerdem ergibt sich durch einen großen Nennspannungsbereich und einer kombinierten AC/DC-Versorgung eine drastische Reduzierung der Spulenvarianten. Dieses Ziel ist dadurch zu erreichen, daß die Spannung an der Antriebsspule, unabhängig von der anstehenden Versorgungsspannung, konstant gehalten wird. Bei der im folgenden beschriebenen Lösung für Schütze großer Leistung wird dies durch eine spannungsgeführte Steuerung erreicht. Zur dynamischen Bestimmung des PWM-Verhältnisses ist eine dynamische Erfassung der Eingangsspannung erforderlich. Um eine einfache Ankopplung des Meßsignals zu ermöglichen, erfolgt die Spannungsmessung dabei auf der DC-Seite hinter einem nicht näher gezeigten Brückengleichrichter: Die Filterung der Eingangsspannung erfolgt über ein T-Filter, das vor dem Microkontroller angeordnet ist.

### Liste der Bezugszeichen

Antriebsspule 1
Freilaufdiode 2
Halbleiterschalter 3
weiterer Halbleiterschalter 4
Impulsformerstufe 5
Kompensationsschaltung 6
A/D-Wandler 7
Datenspeicher 8
PWM-Modulators 9
Entkopplungsdiode 10
Kondensator 11
Inverter 12
Openkollektor-Transistorstufen 13

## Patentansprüche

1. Elektronische Antriebssteuerung zur Steuerung einer Antriebsspule (1) eines Schützes, die ein durch ein Rechenwerk erzeugtes Pulsweitensignal und mindestens einen Halbleiterschalter (3) aufweist, wobei das Pulsweitensignal durch eine nachgeschaltete Impulsformerstufe (5) veränderbar ist, **dadurch gekennzeichnet, daß** das negierte PWM-Signal eines Microkontrollers auf eine vorwählbare RC-Kombination (C, R1-R4) geschaltet wird, daß der Halbleiterschalter (3) durch einen der RC-Kombination nachgeschalteten Inverter (12) mit Schmitt-Trigger-Eingang ansteuerbar ist, daß die Vorwahl der RC-Kombination über mehrere Ausgänge ( $\overline{\text{Q}}$1 - $\overline{\text{Q}}$4) des Microkontrollers auf Openkollektor-Transistorstufen (13) der Entladewiderstände (R1-R4) der RC-Kombination (C, R1-R4) geschieht, wobei die Impulsbreite des Ansteuersignals des Halbleiterschalters (3) durch den PWM-Ausgang und die vorgewählte RC-Kombination bestimmt ist.

2. Elektronische Antriebssteuerung nach Anspruch 1, **dadurch gekennzeichnet, daß** vier Ausgänge des Microkontrollers ( $\overline{\text{Q}}$1 - $\overline{\text{Q}}$4) vorhanden sind, die mit entsprechender Abstufung der RC-Kombination (C, R1-R4) das PWM-Signal in 16 Stufen auflösen.

3. Elektronische Antriebssteuerung nach einem der vorhergehenden Ansprüche, **dadurch gekennzeichnet, daß** das Pulsweitenverhältnis von 1/50 auf 1/500 einstellbar ist.

4. Elektronische Antriebssteuerung nach einem der vorhergehenden Ansprüche, **dadurch gekennzeichnet, daß** eine Filterung der Eingangsspannung über ein T-Filter erfolgt, das vor dem Microkontroller angeordnet ist.

5. Elektronische Antriebssteuerung nach einem der vorhergehenden Ansprüche, **dadurch gekennzeichnet, daß** eine Kompensationsschaltung (6) zur Temperaturkompensation der Antriebsspule (1) vorhanden ist und daß die Kompensationsschaltung (6) einen Temperaturbeiwert aufweist, der etwa dem doppelten Temperaturbeiwert von Kupfer entspricht.

6. Elektronische Antriebssteuerung nach einem der vorhergehenden Ansprüche, **dadurch gekennzeichnet, daß** der Microkontroller einen nicht-flüchtigen Datenspeicher (8) umfaßt, in dem eine Korrekturtabelle mit PWM-Werten abgelegt ist.

## Claims

1. Electronic drive control mechanism to be used for controlling a drive coil (1) of a contactor, having a pulse-width signal which is generated by an arithmetic unit, and having at least one semiconductor switch (3),
wherein the pulse width signal can be varied by means of a pulse-shaping stage (5) connected downstream,
**characterized in that** the inverted PWM signal of a micro controller is switched to a pre-selectable RC combination (C, R1-R4);
that the semiconductor switch (3) is controllable by an inverter (12) which has a Schmitt trigger input and is connected downstream of the RC combination;
that pre-selection of the RC combination is made via several outputs ($\overline{\text{Q}}$ 1 - $\overline{\text{Q}}$ 4) of the micro controller on open-collector transistor stages (13) of the discharge resistors (R1 - R4) of the RC combination (C, R1-R4), the pulse width of the drive signal of the semiconductor switch (3) being determined by the PWM output and the pre-selected RC combination.

2. Electronic drive control mechanism according to claim 1, **characterized in that** four micro controller outputs ($\overline{\text{Q}}$ 1 - $\overline{\text{Q}}$ 4) are provided, which resolve the PWM signal in 16 steps via a corresponding graduation of the RC combination (C, R1-R4).

3. Electronic drive control mechanism according to one of the preceding claims, **characterized in that** the pulse width ratio can be adjusted from 1/50 to 1/500.

4. Electronic drive control mechanism according to one of the preceding claims, **characterized in that** a filtering of the input voltage is carried out via a T-filter which is arranged upstream of the micro controller.

5. Electronic drive control mechanism according to one of the preceding claims, **characterized in that** a compensating circuit (6) is provided for the temperature compensation of the drive coil (1); and that the said compensating circuit (6) has a temperature coefficient which corresponds to approximately double the temperature coefficient of copper.

6. Electronic drive control mechanism according to one of the preceding claims, **characterized in that** the micro controller includes a non-volatile data storage unit (8) in which a correction table with PWM values is stored.

## Revendications

1. Commande de transmission électronique pour la' commande d'une bobine de transmission (1) d'un contacteur qui présente un signal de largeur d'impulsion produit par un calculateur et au moins un commutateur à semi-conducteurs (3), dans laquelle le signal de largeur d'impulsion est modifiable par un étage de formateur d'impulsions (5) en aval, **CARACTERISEE EN CE QUE** le signal PWM inversé d'un microcontrôleur est commuté sur une combinaison RC présélectionnable (C,R1-R4), **en ce que** le commutateur à semi-conducteurs (3) est pilotable par un inverseur (12) en aval de la combinaison RC avec une entrée à bascule de Schmitt, **en ce que** la présélection de la combinaison RC s'effectue par le biais de plusieurs sorties (Q1 - Q4) du microcontrôleur sur les étages transistor-collecteur ouvert (13) des résistances de décharge (R1-R4) de la combinaison RC (C,R1-R4), tandis que la largeur d'impulsion du signal de pilotage du commutateur à semi-conducteurs (3) est déterminée par la sortie PWM et la combinaison RC présélectionnée.

2. Commande de transmission électronique selon la revendication 1, **caractérisée en ce qu'**il y a quatre sorties du microcontrôleur (Q1-Q4) qui, par échelonnement correspondant de la combinaison RC (C,R1-R4), réduisent le signal PWM en 16 échelons.

3. Commande de transmission électronique selon l'une des revendications précédentes, **caractérisée en ce que** le rapport de largeur d'impulsion est réglable de 1/50 à 1/500.

4. Commande de transmission électronique selon l'une des revendications précédentes, **caractérisé en ce qu'**un filtrage de la tension d'entrée s'effectue par un filtre T qui est agencé en amont du microcontrôleur.

5. Commande de transmission électronique selon l'une des revendications précédentes, **caractérisée en ce qu'**il y a un circuit de compensation (6) pour compenser la température de la bobine de transmission (1), et **en ce que** le circuit de compensation (6) présente un coefficient de température qui correspond environ au double du coefficient de la température du cuivre.

6. Commande de transmission électronique selon l'une des revendications précédentes, **caractérisée en ce que** le microcontrôleur comprend une mémoire de données (8) non-volatile, dans laquelle est disposée une table de correction avec des valeurs PWM.
